# EUROPÄISCHE PATENTSCHRIFT

(11) **EP 3 065 615 B1**
(45) Veröffentlichungstag und Bekanntmachung des Hinweises auf die Patenterteilung: **05.06.2019**
(21) Anmeldenummer: 14793139.8
(22) Anmeldetag: 04.11.2014
(51) Int. Cl.: A47L 15/50, A47B 88/467

(54) **GESCHIRRSPÜLMASCHINE**
DISHWASHER
LAVE-VAISSELLE

(30) Priorität: 06.11.2013 DE 102013222576
(43) Veröffentlichungstag der Anmeldung: 14.09.2016
(73) Patentinhaber: BSH Hausgeräte GmbH, 81739 München (DE)
(72) Erfinder: GLEIXNER, Marco, 89429 Bachhagel (DE); KIECHLE, Franz, 89312 Günzburg (DE); LADER, Reinhold, 86450 Altenmünster (DE)
(86) Internationale Anmeldenummer: PCT/EP2014/073682
(87) Internationale Veröffentlichungsnummer: WO 2015/067596

(56) Entgegenhaltungen:
- EP-A1- 2 538 144
- DE-A1-102011 005 257
- DE-U1-202004 005 322
- DE-U1-202006 006 188
- DE-U1-202008 008 541

## Beschreibung

Die vorliegende Erfindung betrifft eine Geschirrspülmaschine mit einem Aufnahmebereich zum Aufnehmen der Beladungsebene, mit einer Führungseinrichtung zum Führen der Beladungsebene, wobei die Führungseinrichtung eine erste Führungsschiene, welche dem Aufnahmebereich zugeordnet ist, eine zweite Führungsschiene, welche der Beladungsebene zugeordnet ist, und eine zwischen der ersten Führungsschiene und der zweiten Führungsschiene vorgesehene und relativ zu der ersten Führungsschiene und der zweiten Führungsschiene verschiebbare mittlere Führungsschiene umfasst und wobei die Beladungsebene entlang der Führungseinrichtung wahlweise in den Aufnahmebereich hinein- oder aus diesem herausverlagerbar ist, und mit einer an der Führungseinrichtung befestigten Einzugsanordnung zum selbsttätigen Hineinverlagern der Beladungsebene in den Aufnahmebereich, wobei die Einzugsanordnung von einem an der ersten Führungsschiene befestigten Aktivatorelement, der Führungseinrichtung und einer an der zweiten Führungsschiene befestigten Einzugsvorrichtung gebildet ist, wobei das an der ersten Führungsschiene der Führungseinrichtung befestigte Aktivatorelement dazu eingerichtet ist, in einen Eingriffsabschnitt der Einzugseinrichtung formschlüssig einzugreifen, wobei die an der zweiten Führungsschiene befestigte Einzugseinrichtung ein Federelement aufweist, welches beim Herausverlagern der Beladungsebene aus dem Aufnahmebereich vorspannbar ist, und wobei das an der ersten Führungsschiene der Führungseinrichtung befestigte Aktivatorelement beim Verlagern der Beladungsebene in einer Einzugsrichtung derselben in den Eingriffsabschnitt eingreift, wodurch die Einzugsanordnung derart aktivierbar ist, dass diese die Beladungsebene selbsttätig entlang der ersten Führungsschiene in den Aufnahmebereich hineinverlagert.

Eine Geschirrspülmaschine weist einen Spülbehälter und zumindest eine in den Spülbehälter hinein oder aus diesem herausverlagerbare Beladungsebene auf. Die Beladungsebene kann beispielsweise eine Spülgutaufnahme wie ein Oberkorb, ein Unterkorb oder eine Besteckschublade sein. Die zumindest eine Beladungsebene kann entlang einer in dem Spülbehälter vorgesehenen Führungseinrichtung verschiebbar sein. Die Führungseinrichtung kann beispielsweise eine Führungsschiene sein. Die Geschirrspülmaschine kann mehrere derartige Beladungsebenen aufweisen.

Die Druckschrift DE 10 2011 005 257 A1 offenbart eine Geschirrspülmaschine mit einer Einzugsvorrichtung zum selbsttätigen Einziehen einer Spülgutaufnahme in den Spülbehälter. Die Einzugsvorrichtung weist ein Federelement und ein Dämpfungselement auf. Die Einzugsvorrichtung ist an einer Rückwand des Spülbehälters fest oder lösbar montiert. Mit Hilfe eines Schnapphakens ist die Einzugsvorrichtung mit der Spülgutaufnahme wirkverbunden.

Die Druckschrift DE 20 2004 005 322 U1 offenbart eine Einzugsautomatik für Schubladen-Ausziehführungen mit einer an einer Korpuswand eines Möbelstücks zu befestigenden Führungsschiene und einer - gegebenenfalls unter Zwischenschaltung einer Mittelschiene - relativ zur Führungsschiene verschieblich gelagerten, an der Schublade zu befestigenden Laufschiene, wobei in einem an einer der beiden vorgenannten äußeren Schienen angeordneten Klinkengehäuse ein durch eine Federanordnung mit einer langgestreckten Schraubenfeder bistabil in zwei in Schubladen-Bewegungsrichtung voneinander beabstandete Endlagen vorgespannter beweglicher Klinkenbauteil vorgesehen ist, welcher eine Aufnahme für einen an der anderen Schiene vorgesehenen Mitnehmer aufweist, welcher bei der Relativverschiebung der Schienen bei Annäherung an die Schließstellung in die Aufnahme einfährt und den vorgespannten beweglichen Klinkenbauteil aus der zugeordneten Endlage entriegelt, wodurch dieser unter Wirkung der Federspannung in die andere Endlage bewegt wird und über den in der Aufnahme gehaltenen Mitnehmer die dieser zugeordnete Schiene in Schubladen-Einzugsrichtung mitnimmt. Die an einem Ende in dem Klinkengehäuse festgelegte langgestreckte Schraubenfeder ist zunächst im Wesentlichen parallel zur Verschiebungsrichtung der Laufschiene in dem Klinkengehäuse verlaufend angeordnet und dann um eine Umlenkeinrichtung geführt. Das nicht in dem Klinkengehäuse festgelegte Ende der Feder ist dann zum beweglichen Klinkenbauteil zurückgeführt und an diesem befestigt.

Die Druckschrift EP 2 538 144 A1 offenbart ein Gargerät mit wenigstens einem beheizbaren Garraum, mit wenigstens einer den Garraum verschließenden Tür und mit wenigstens einem Auszug, auf dem wenigstens ein Träger zwischen wenigstens einer eingeschobenen und wenigstens einer ausgezogenen Position verfahrbar ist, wobei der Auszug wenigstens eine an dem Garraum befestigte erste Schiene und wenigstens eine zu der ersten Schiene beweglich angeordnete zweite Schiene umfasst und wenigstens eine Selbsteinzugseinrichtung aufweist. Die Selbsteinzugseinrichtung umfasst wenigstens eine erste Feder und wenigstens eine zweite Feder, deren Kraftwirkungen im Wesentlichen entgegengesetzt ausgerichtet sind.

Die Druckschrift DE 20 2006 006 188 U1 offenbart ein Möbel mit mindestens einer verfahrbar in einem Möbelkorpus gehalten Schublade und/oder einer bewegbaren Klappe. Es ist ein pneumatischer oder hydraulischer Antrieb vorgesehen und zumindest eine Ausstoßbewegung der Schublade oder der Klappe ist mit dem pneumatischen oder hydraulischen Antrieb erreichbar ist.

Die Druckschrift DE 20 2008 008 541 U1 offenbart eine Kupplungsvorrichtung zwischen zwei relativ zueinander verschiebbaren Schienen einer Möbelauszugsführung mit einer Selbsteinzugseinrichtung, welche an einer ersten, ortsfesten Schiene befestigt ist und einen beliebigen Kraftspeicher aufweist und mit einem an einer zweiten Schiene angeschlossenen Aktivator, welcher über einen bestimmten Verschiebeweg hinweg mit der Selbsteinzugseinrichtung gekuppelt und nach Spannen des Kraftspeichers von dieser getrennt ist, wobei im getrennten Zustand der Kraftspeicher im gespannten Zustand bis zur erneuten Koppelung mit dem Aktivator relativ zur ersten Schiene fixiert ist. Die Kupplungsvorrichtung besteht aus einem in einer Führungshülse, welche gegenüber der ortsfesten Schiene festgelegt ist, in Grenzen längs verschiebbaren und von dem Kraftspeicher der Selbsteinzugseinrichtung beaufschlagten Kupplungstopf mit einem darin, entgegen der Wirkung eines Kraftspeichers, verschiebbar gelagerten Steuerkolben sowie aus dem Aktivator, wobei der Aktivator zumindest in seinem dem Steuerkolben gegenüberliegenden Bereich zylindrisch ausgebildet ist und benachbart seinem freien Ende eine umlaufende Nut aufweist, in welche mindestens zwei in Radialbohrungen des Kupplungstopfs liegende Rastkugeln eingreifen, wenn der Steuerkolben durch den Aktivator und entgegen der Wirkung des in dem Kupplungstopf liegenden Kraftspeichers derart weit verschoben ist, dass die Rastkugeln, die bei nichtbetätigtem Steuerkolben auf dessen Mantelfläche abgestützt sind und an einer Stützflanke der Führungshülse anliegen, außerhalb des Stützbereichs des Steuerkolbens liegen. Die Kupplungsvorrichtung eignet sich auch für den Einsatz in Haushaltsgeräten wie Geschirrspülmaschinen, Backöfen, Kühlgeräten oder dergleichen.

Vor diesem Hintergrund besteht eine Aufgabe der vorliegenden Erfindung darin, eine verbesserte Geschirrspülmaschine der eingangs genannten Art zur Verfügung zu stellen.

Demgemäß wird eine Geschirrspülmaschine der eingangs genannten Art vorgesehen, bei welcher das an der ersten Führungsschiene der Führungseinrichtung befestigte Aktivatorelement in die erste Führungsschiene der Führungseinrichtung einschnappbar oder einclipsbar ist, bei welcher das an der ersten Führungsschiene der Führungseinrichtung befestigte Aktivatorelement eine dreieckförmige Geometrie mit einem Befestigungsabschnitt und mit einem senkrecht zu dem Befestigungsabschnitt angeordneten und stiftförmigen Aktivatorabschnitt aufweist und bei welcher der Befestigungsabschnitt des Aktivatorelements einen Schnapphaken aufweist, welcher dazu eingerichtet ist, formschlüssig in einer korrespondierenden Ausnehmung der ersten Führungsschiene der Führungseinrichtung einzugreifen.

Die Einzugseinrichtung ist nur an der Führungseinrichtung befestigt. Der Aufnahmebereich ist insbesondere ein Spülbehälter einer Geschirrspülmaschine. Die Beladungsebene ist vorzugsweise eine Spülgutaufnahme wie beispielsweise ein Oberkorb, ein Unterkorb oder eine Besteckschublade der Geschirrspülmaschine. Dadurch, dass die Einzugseinrichtung nur an der Führungseinrichtung befestigt ist, ist eine Montage der Einzugseinrichtung direkt an dem Spülbehälter selbst verzichtbar. Hierdurch kann die Einzugseinrichtung mit der Führungseinrichtung flexibel eingesetzt und einfach montiert oder ausgetauscht werden.

Das Federelement kann beispielsweise eine Schrauben- oder Zylinderfeder sein. Ferner kann das Federelement ein Elastomerelement sein. Insbesondere wird das Federelement beim manuellen Herausverlagern entgegen einer Einzugsrichtung der Beladungsebene vorgespannt. Die Beladungsebene wird also entgegen einer Federkraft des Federelements aus dem Aufnahmebereich herausverlagert.

Der Eingriffsabschnitt weist vorzugsweise zwei das Aktivatorelement formschlüssig umgreifende Greifarme auf. Der Eingriffsabschnitt ist insbesondere mit dem Federelement und/oder dem Dämpfungselement gekoppelt.

Das Aktivatorelement ist, wie bereits ausgeführt, an der ersten Führungsschiene der Führungseinrichtung und die Einzugseinrichtung ist an der zweiten Führungsschiene der Führungseinrichtung befestigt. Hierdurch ist eine Befestigung der Einzugseinrichtung an dem Aufnahmebereich verzichtbar. Dies ermöglicht einen flexiblen modularen Einsatz der Einzugseinrichtung, wodurch sich deren Anwendungsgebiet vergrößert. Insbesondere ist die Einzugseinrichtung an der Führungseinrichtung vormontiert.

Die Einzugsanordnung ist vorzugsweise als vormontierte Komponente vorgesehen und kann so schnell in oder an dem Aufnahmebereich montiert werden.

Insbesondere wird beim Verlagern der Beladungsebene in der Einzugseinrichtung dadurch, dass das Aktivatorelement in den Eingriffsabschnitt eingreift, das Federelement entriegelt, und die Beladungsebene mit Hilfe einer Federkraft der Federeinrichtung selbsttätig in den Aufnahmebereich hineinverlagert. Vorzugsweise dämpft hierbei die Dämpfungseinrichtung die Bewegung der Beladungsebene, wodurch diese insbesondere gleichmäßig und ruckfrei in den Aufnahmebereich eingezogen wird.

Vorzugsweise weist das Aktivatorelement einen elastisch verformbaren Schnapphaken auf, welcher dazu eingerichtet ist, in eine korrespondierende Ausnehmung der Führungsschiene formschlüssig einzugreifen. Hierdurch kann das Aktivatorelement schnell und komfortabel montiert werden.

Der Befestigungsabschnitt weist vorzugsweise einen Schnapphaken auf und ist an der Führungsschiene befestigbar. Der Aktivatorabschnitt ist insbesondere an einer Spitze der dreieckförmigen Geometrie angeordnet. Der Aktivatorabschnitt ist dazu eingerichtet, in den Eingriffsabschnitt der Einzugseinrichtung formschlüssig einzugreifen.

Gemäß einer Ausführungsform weist die Einzugseinrichtung ein Dämpfungselement auf, welches dazu eingerichtet ist, eine Bewegung der Beladungsebene beim selbsttätigen Hineinverlagern der Beladungsebene in den Aufnahmebereich zu dämpfen.

Hierdurch wird eine Geräuschentwicklung beim Einziehen der Beladungsebene in den Aufnahmebereich verhindert. Ferner wird die Beladungsebene mit einer gleichmäßigen Geschwindigkeit bewegt. Hierdurch ist stets ein gleichmäßiges und ruckfreies Einfahren der Beladungsebene in den Aufnahmebereich gewährleistet.

Gemäß einer weiteren Ausführungsform ist das Aktivatorelement ein Kunststoffspritzgussbauteil.

Hierdurch kann das Aktivatorelement kostengünstig in großen Stückzahlen hergestellt werden.

Gemäß einer weiteren Ausführungsform ist der Aufnahmebereich ein Spülbehälter.

Der Spülbehälter kann insbesondere mit Hilfe einer Tür wasserdicht verschlossen werden. Vorzugsweise ist der Aufnahmebereich ein Spülbehälter der Geschirrspülmaschine.

Gemäß einer weiteren Ausführungsform ist die Beladungsebene eine Spülgutaufnahme.

Gemäß einer weiteren Ausführungsform weist die Geschirrspülmaschine mehrere Spülgutaufnahmen auf, wobei jeweils eine der mehreren Spülgutaufnahmen ein Unterkorb, ein Oberkorb oder eine Besteckschublade ist.

An Längsseiten jeder Spülgutaufnahme kann vorzugsweise beidseitig jeweils eine Einzugsanordnung vorgesehen sein. Alternativ kann jeder Beladungsebene nur eine Einzugsanordnung zugeordnet sein. In diesem Fall ist vorzugsweise an einer Längsseite der jeweiligen Beladungsebene eine Einzugsanordnung und an der anderen Längsseite der Beladungsebene eine Führungseinrichtung vorgesehen.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigen
- Fig. 1: eine schematische perspektivische Ansicht einer Ausführungsform einer Geschirrspülmaschine;
- Fig. 2: eine schematische perspektivische Teilansicht gemäß der Fig. 1;
- Fig. 3: eine schematische Schnittansicht einer Ausführungsform einer Einzugsanordnung für eine Geschirrspülmaschine gemäß der Fig. 1;
- Fig. 4: eine schematische Schnittansicht der Geschirrspülmaschine gemäß der Fig. 1;
- Fig. 5: eine schematische perspektivische Ansicht der Einzugsanordnung gemäß der Fig. 3;
- Fig. 6: eine weitere schematische perspektivische Ansicht der Einzugsanordnung gemäß der Fig. 3;
- Fig. 7: eine schematische Seitenansicht der Einzugsanordnung gemäß der Fig. 3;
- Fig. 8: eine weitere schematische Seitenansicht der Einzugsanordnung gemäß der Fig. 3; und
- Fig. 9: eine weitere schematische Seitenansicht der Einzugsanordnung gemäß der Fig. 3.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Geschirrspülmaschine 1. Die Geschirrspülmaschine 1 weist einen Aufnahmebereich 2 auf, der durch eine Tür 3, insbesondere wasserdicht, verschließbar ist. Der Aufnahmebereich 2 ist vorzugsweise ein Spülbehälter der Geschirrspülmaschine 1. Der Aufnahmebereich 2 und die Tür 3 können eine Spülkammer 4 zum Spülen von Spülgut bilden. Der Aufnahmebereich 2 kann in dem Inneren eines Gehäuses der Geschirrspülmaschine 1 angeordnet sein. Die Tür 3 ist in der Fig. 1 in ihrer geöffneten Stellung dargestellt. Durch Schwenken um eine an dem unteren Ende der Tür 3 vorgesehene Schwenkachse kann die Tür 3 geschlossen oder geöffnet werden.

Der Aufnahmebereich 2 weist einen Boden 5, eine Decke 6, eine Rückwand 7 und zwei einander gegenüberliegende Seitenwände 8, 9 auf. Die Geschirrspülmaschine 1 weist weiterhin zumindest eine Beladungsebene 10 auf. Die Beladungsebene 10 ist wahlweise in den Aufnahmebereich 2 hinein oder aus diesem herausverlagerbar. Die Beladungsebene 10 ist vorzugsweise eine Spülgutaufnahme der Geschirrspülmaschine 1. Insbesondere können mehrere Beladungsebenen 10 vorgesehen sein, wobei jeweils eine der mehreren Beladungsebenen 10 ein Unterkorb, ein Oberkorb oder eine Besteckschublade der Geschirrspülmaschine 1 ist. Die mehreren Beladungsebenen 10 sind vorzugsweise übereinander in dem Aufnahmebereich 2 angeordnet. Vorzugsweise ist die Beladungsebene 10 mit Hilfe einer Führungseinrichtung 11 in den Aufnahmebereich 2 hinein oder aus diesem herausverlagerbar.

Die Fig. 2 zeigt in einer schematischen perspektivischen Ansicht eine Detailansicht der Geschirrspülmaschine 1 gemäß der Fig. 1. Die Geschirrspülmaschine 1 umfasst weiterhin eine Einzugseinrichtung 12 zum selbsttätigen Hineinverlagern der Beladungsebene 10 in den Aufnahmebereich 2. Die Einzugseinrichtung 12 ist dazu eingerichtet, die Beladungsebene 10 in einer Einzugsrichtung E (Pfeil) selbsttätig in den Aufnahmebereich 2 hinein zu verlagern (Fig. 1). Die Führungseinrichtung 11 weist insbesondere eine erste Führungsschiene 13 auf, die dem Aufnahmebereich 2 zugeordnet ist. Insbesondere ist die erste Führungsschiene 13 mit einer der Seitenwände 8, 9 des Aufnahmebereichs 2 fest verbunden, insbesondere verschweißt, vernietet oder verschraubt. Vorzugsweise sind an beiden Seitenwänden 8, 9 gegenüberliegend angeordnete Führungseinrichtungen 11 vorgesehen. Jeder Beladungsebene 10 sind vorzugsweise zwei Führungseinrichtungen 11 zugeordnet.

Die Führungseinrichtung 11 weist ferner eine zweite Führungsschiene 14 auf, die der Beladungsebene 10 zugeordnet ist. Die zweite Führungsschiene 14 kann beispielsweise mit der Beladungsebene 10 verbunden sein. Insbesondere kann die Beladungsebene 10 mit der zweiten Führungsschiene 14 verschraubt oder verclipst sein. Die Einzugseinrichtung 12 ist dazu eingerichtet, die zweite Führungsschiene 14 selbsttätig entlang der ersten Führungsschiene 13 zu verlagern.

Die Fig. 3 zeigt in einer schematischen Schnittansicht die Führungseinrichtung 11 mit den Führungsschienen 13, 14 und der Einzugseinrichtung 12. Die Führungseinrichtung 11 weist ferner eine zwischen der ersten und der zweiten Führungsschiene 13, 14 angeordnete mittlere Führungsschiene 15 auf. Die mittlere Führungsschiene 15 ist gegenüber den Führungsschienen 13, 14 verlagerbar.

Wie die Fig. 4 zeigt, weist die Einzugseinrichtung 12 ein Federelement 16 auf, das beim Herausverlagern der Beladungsebene 10 entgegen der Einzugsrichtung E (Pfeil) aus dem Aufnahmebereich 2 vorspannbar ist. Ferner weist die Einzugseinrichtung 12 ein Dämpfungselement 17 auf, das dazu eingerichtet ist, eine Bewegung der Beladungsebene 2 beim selbsttätigen Hineinverlagern der Beladungsebene 10 in der Einzugsrichtung E (Pfeil) in den Aufnahmebereich 2 hinein zu dämpfen.

Wie die Fig. 5 und 6 in perspektivischen schematischen Ansichten zeigen, umfasst eine Einzugsanordnung 18 die Führungseinrichtung 11, die Einzugseinrichtung 12 und ein Aktivatorelement 19. Die Einzugseinrichtung 12 kann ferner das Aktivatorelement 19 umfassen. Vorzugsweise sind jeder Beladungsebene 10 zwei Einzugsanordnungen 18 zugeordnet. Alternativ kann jeder Beladungsebene 10 nur eine Einzugsanordnung 18 zugeordnet sein. In diesem Fall ist an einer Längsseite der jeweiligen Beladungsebene 10 eine Einzugsanordnung 18 und an der anderen Längsseite der Beladungsebene 10 eine Führungseinrichtung 11 vorgesehen.

Die Einzugseinrichtung 12 ist mit Hilfe eines Befestigungsabschnitts 20 mit der zweiten Führungsschiene 14 der Führungseinrichtung 11 verbunden. Der Befestigungsabschnitt 20 ist vorzugsweise plattenförmig und kann mit der Führungsschiene 14 verschraubt, vernietet oder verclipst sein. Der Befestigungsabschnitt 20 kann Schnapphaken aufweisen, die in korrespondierende Ausnehmungen 21 der Führungsschiene 14 formschlüssig eingreifen. Die Führungsschiene 14 kann eine Vielzahl Ausnehmungen 21 aufweisen, von denen in der Fig. 6 jedoch nur eine mit einem Bezugszeichen versehen ist.

Das Aktivatorelement 19 ist mit der ersten Führungsschiene 13 verbunden. Das Aktivatorelement 19 ist insbesondere ein Kunststoffspritzgussteil. Vorzugsweise ist das Aktivatorelement 19 in die erste Führungsschiene 13 eingeschnappt oder eingeclipst. Hierzu weist das Aktivatorelement eine dreieckförmige Geometrie mit einem Befestigungsabschnitt 22 auf. Der Befestigungsabschnitt 22 kann einen Schnapphaken 23 aufweisen, der dazu eingerichtet ist, formschlüssig in eine korrespondierende Ausnehmung 24 der ersten Führungsschiene 13 einzugreifen. Die Führungsschiene 13 kann eine Vielzahl Ausnehmungen 24 aufweisen, von denen in der Fig. 5 jedoch nur eine mit einem Bezugszeichen versehen ist. Ferner weist das Aktivatorelement 19 einen stiftförmigen Aktivatorabschnitt 25 auf. Der Aktivatorabschnitt 25 befindet sich an einer Spitze der dreieckförmigen Geometrie des Aktivatorelements 19. Mit einem Auflageabschnitt 26 liegt das Aktivatorelement 19 auf einer Oberseite 27 der ersten Führungsschiene 13 auf. In einer alternativen Ausführungsform der Einzugsanordnung 18 kann die Einzugseinrichtung 12 an der ersten Führungsschiene 13 und das Aktivatorelement 19 an der zweiten Führungsschiene 14 befestigt sein. Die Einzugseinrichtung 12 ist somit nicht direkt an dem Aufnahmebereich 2 befestigt.

Die Führungseinrichtung 12 weist einen Eingriffsabschnitt 28 auf, der mit dem Federelement 16 und dem Dämpfungselement 17 wirkverbunden ist. Das Aktivatorelement 19, insbesondere der Aktivatorabschnitt 25, ist dazu eingerichtet, in den Eingriffsabschnitt 28 formschlüssig einzugreifen.

Die Funktionsweise der Einzugsanordnung 18 wird anhand der Fig. 7 bis 9 erläutert. Die Fig. 7 bis 9 zeigen jeweils schematische Seitenansichten der Einzugsanordnung 18. Die Fig. 7 zeigt die Einzugsanordnung 18 in einem Zustand, in dem die Beladungsebene 10 aus dem Aufnahmebereich 2 der Geschirrspülmaschine 1 herausverlagert ist. Der Eingriffsabschnitt 28 der Einzugseinrichtung 12 befindet sich in einer Endlage einer an einem Gehäuse 29 der Einzugseinrichtung 12 vorgesehenen Nut 30. Der Eingriffsabschnitt 28 ist entlang der Nut 30 verfahrbar. Die Nut 30 weist an einem Endabschnitt 31 eine kurvenförmige Geometrie auf. In der in der Fig. 7 dargestellten Endlage des Eingriffsabschnitts 28 ist dieser in dem kurvenförmigen Endabschnitt 31 der Nut 30 angeordnet und außer Eingriff mit dem Aktivatorabschnitt 25. Bei einem Verlagern der Beladungsebene 10 in der Einzugsrichtung E (Pfeil) in den Aufnahmebereich 2 der Geschirrspülmaschine hinein nähert sich der Aktivatorabschnitt 25 des Aktivatorelements 19 dem Eingriffsabschnitt 28 der Einzugseinrichtung 12 an.

Die Fig. 8 zeigt die Einzugsanordnung 18 in einem Zustand, in dem der Aktivatorabschnitt 25 gerade in den Eingriffsabschnitt 28 eingreift. Der Eingriffsabschnitt 28 weist hierzu zwei einander gegenüberliegende Greifarme 32, 33 auf, die seitlich beidseitig den Aktivatorabschnitt 25 umgreifen. Wie in der Fig. 8 gezeigt, fährt bei einem Verlagern der Beladungsebene 10 in den Aufnahmebereich 2 in der Einzugsrichtung E (Pfeil) das Aktivatorelement 25 zunächst gegen den Greifarm 32 des Eingriffsabschnitts 28. Hierdurch wird das vorgespannte Federelement 16, das beim Ausziehen der Beladungsebene 10 entgegen der Einzugsrichtung E (Pfeil) vorgespannt wird, entriegelt. Der Eingriffsabschnitt 28 verfährt selbsttätig entlang der Nut 30 in der Einzugsrichtung E (Pfeil) und nimmt das Aktivatorelement 19, das mit der Führungsschiene 13 fest verbunden ist, mit. Hierbei verlagert sich die Beladungsebene 10 selbsttätig in der Einzugsrichtung E (Pfeil) in den Aufnahmebereich 2 der Geschirrspülmaschine 1 hinein.

Die Fig. 9 zeigt die Einzugsanordnung 18 in einer Endlage. Hierbei ist der Eingriffsabschnitt 28 in Einzugsrichtung E (Pfeil) an einen zweiten Endabschnitt 34 der Nut 30 verfahren. Beim Verfahren der Beladungsebene 10 in die in der Fig. 9 gezeigte Endposition dämpft das Dämpfungselement 17 die Bewegung der Beladungsebene 10. Hierdurch ist ein gleichmäßiges und ruckfreies Einfahren der Beladungsebene 10 in den Aufnahmebereich 2 gewährleistet.

Obwohl die vorliegende Erfindung anhand von Ausführungsbeispielen beschrieben wurde, ist sie vielfältig modifizierbar.

### Verwendete Bezugszeichen

- 1: Geschirrspülmaschine
- 2: Aufnahmebereich; Spülbehälter
- 3: Tür
- 4: Spülkammer
- 5: Boden
- 6: Decke
- 7: Rückwand
- 8: Seitenwand
- 9: Seitenwand
- 10: Beladungsebene; Spülgutaufnahme
- 11: Führungseinrichtung
- 12: Einzugseinrichtung
- 13: Führungsschiene
- 14: Führungsschiene
- 15: Führungsschiene
- 16: Federelement
- 17: Dämpfungselement
- 18: Einzugsanordnung
- 19: Aktivatorelement
- 20: Befestigungsabschnitt
- 21: Ausnehmung
- 22: Befestigungsabschnitt
- 23: Schnapphaken
- 24: Ausnehmung
- 25: Aktivatorabschnitt
- 26: Auflageabschnitt
- 27: Oberseite
- 28: Eingriffsabschnitt
- 29: Gehäuse
- 30: Nut
- 31: Endabschnitt
- 32: Greifarm
- 33: Greifarm
- 34: Endabschnitt

- E: Einzugsrichtung (Pfeil)

## Patentansprüche

1. Geschirrspülmaschine (1) mit einer Beladungsebene (10), mit einem Aufnahmebereich (2) zum Aufnehmen der Beladungsebene (10), mit einer Führungseinrichtung (11) zum Führen der Beladungsebene (10), wobei die Führungseinrichtung (11) eine erste Führungsschiene (13), welche dem Aufnahmebereich (2) zugeordnet ist, eine zweite Führungsschiene (14), welche der Beladungsebene (10) zugeordnet ist, und eine zwischen der ersten Führungsschiene (13) und der zweiten Führungsschiene (14) vorgesehene und relativ zu der ersten Führungsschiene (13) und der zweiten Führungsschiene (14) verschiebbare mittlere Führungsschiene (15) umfasst und wobei die Beladungsebene (10) entlang der Führungseinrichtung (11) wahlweise in den Aufnahmebereich (2) hinein- oder aus diesem herausverlagerbar ist, und mit einer an der Führungseinrichtung (11) befestigten Einzugsanordnung (18) zum selbsttätigen Hineinverlagern der Beladungsebene (10) in den Aufnahmebereich (2),
- wobei die Einzugsanordnung (18) von einem an der ersten Führungsschiene (13) befestigten Aktivatorelement (19), der Führungseinrichtung (11) und einer an der zweiten Führungsschiene (14) befestigten Einzugsvorrichtung (12) gebildet ist,
- wobei das an der ersten Führungsschiene (13) der Führungseinrichtung (11) befestigte Aktivatorelement (19) dazu eingerichtet ist, in einen Eingriffsabschnitt (28) der Einzugseinrichtung (12) formschlüssig einzugreifen,
- wobei die an der zweiten Führungsschiene (14) befestigte Einzugseinrichtung (12) ein Federelement (16) aufweist, welches beim Herausverlagern der Beladungsebene (10) aus dem Aufnahmebereich (2) vorspannbar ist, und
- wobei das an der ersten Führungsschiene (13) der Führungseinrichtung (11) befestigte Aktivatorelement (19) beim Verlagern der Beladungsebene (10) in einer Einzugsrichtung (E) derselben in einen Eingriffsabschnitt (28) der Einzugsvorrrichtung (12) eingreift, wodurch die Einzugsanordnung (18) derart aktivierbar ist, dass diese die Beladungsebene (10) selbsttätig entlang der ersten Führungsschiene (13) in den Aufnahmebereich (2) hineinverlagert,
**dadurch gekennzeichnet,**
- **dass** das an der ersten Führungsschiene (13) der Führungseinrichtung (11) befestigte Aktivatorelement (19) in die erste Führungsschiene (13) der Führungseinrichtung (11) einschnappbar oder einclipsbar ist,
- **dass** das an der ersten Führungsschiene (13) der Führungseinrichtung (11) befestigte Aktivatorelement (19) eine dreieckförmige Geometrie mit einem Befestigungsabschnitt (22) und mit einem stiftförmigen Aktivatorabschnitt (25) aufweist, welcher eingerichtet ist, in den Eingriffsabschnitt (28) formschlüssig einzugreifen, und
- **dass** der Befestigungsabschnitt (22) des Aktivatorelements (19) einen Schnapphaken (23) aufweist, welcher dazu eingerichtet ist, formschlüssig in einer korrespondierenden Ausnehmung der ersten Führungsschiene (13) der Führungseinrichtung (11) einzugreifen.

2. Geschirrspülmaschine (1) nach Anspruch 1, **dadurch gekennzeichnet, dass** die Einzugseinrichtung (12) ein Dämpfungselement (17) aufweist, welches dazu eingerichtet ist, eine Bewegung der Beladungsebene (10) beim selbsttätigen Hineinverlagern der Beladungsebene (10) in den Aufnahmebereich (2) zu dämpfen.

3. Geschirrspülmaschine (1) nach Anspruche 1 oder 2, **dadurch gekennzeichnet, dass** das Aktivatorelement (19) ein Kunststoffspritzgussbauteil ist.

4. Geschirrspülmaschine (1) nach Anspruch 1, 2 oder 3, **dadurch gekennzeichnet, dass** der Aufnahmebereich (2) ein Spülbehälter ist.

5. Geschirrspülmaschine (1) nach einem der vorhergehenden Ansprüche, **dadurch gekennzeichnet, dass** die Beladungsebene (10) eine Spülgutaufnahme ist.

6. Geschirrspülmaschine (1) nach Anspruch 5, **gekennzeichnet durch** mehrere Spülgutaufnahmen, wobei jeweils eine der mehreren Spülgutaufnahmen ein Unterkorb, ein Oberkorb oder eine Besteckschublade ist.

## Claims

1. Dishwasher (1) with a loading level (10), a receiving area (2) for receiving the loading level (10), a guide device (11) for guiding the loading level (10), wherein the guide device (11) comprises a first guide rail (13), which is assigned to the receiving area (2), a second guide rail (14), which is assigned to the loading level (10), and a middle guide rail (15) provided between the first guide rail (13) and the second guide rail (14) and displaceable relative to the first guide rail (13) and the second guide rail (14), and wherein the loading level (10) can be selectively displaced along the guide device (11) either into or out of the receiving area (2) and with a retraction arrangement (18) secured to the guide device (11) for automatically displacing the loading level (10) into the receiving area (2),
- wherein the retraction device (18) is formed of an activator element (19) secured to the first guide rail (13), the guide device (11) and a retraction device (12) secured to the second guide rail (14),
- wherein the activator element (19) secured to the first guide rail (13) of the guide device (11) is designed to engage in a form-fit manner in an engagement section (28) of the retraction device (12),
- wherein the retraction device (12) secured to the second guide rail (14) has a spring element (16) which can be prestressed when the loading level (10) is displaced out of the receiving area (2) and
- wherein the activator element (19) secured to the first guide rail (13) of the guide device (11) engages into an engagement section (28) of the retraction device (12) when the loading level (10) is displaced in a retraction direction (E) of the same, as a result of which the retraction arrangement (18) can be activated such that this automatically displaces the loading level (10) along the guide rail (13) into the receiving area (2),
**characterised in that**
- the activator element (19) secured to the first guide rail (13) of the guide device (11) can be snapped or clipped into the first guide rail (13) of the guide device (11),
- the activator element (19) secured to the first guide rail (13) of the guide device (11) has a triangular geometry with a securing section (22) and a pin-type activator section (25), which is designed to engage in a form-fit manner into the engagement section (28) and
- the securing section (22) of the activator element (19) has a snap-fit hook (23), which is designed to engage in a form-fit manner into a corresponding recess of the first guide rail (13) of the guide device (11).

2. Dishwasher (1) according to claim 1, **characterised in that** the retraction device (12) has a damping element (17), which is configured to dampen a movement of the loading level (10) while automatically displacing the loading level (10) into the receiving area (2).

3. Dishwasher (1) according to one of claims 1 or 2, **characterised in that** the activator element (19) is a plastic injection moulded part.

4. Dishwasher (1) according to claim 1, 2, or 3, **characterised in that** the receiving area (2) is a dishwasher cavity.

5. Dishwasher (1) according to one of the preceding claims, **characterised in that** the loading level (10) is a receptacle for items to be washed.

6. Dishwasher (1) according to claim 5, **characterised by** a number of receptacles for items to be washed, wherein each one of the number of receptacles for items to be washed is a bottom basket, a top basket or a cutlery drawer.

## Revendications

1. Lave-vaisselle (1) avec un niveau de chargement (10), avec une zone de réception (2) destinée à la réception du niveau de chargement (10), avec un dispositif de guidage (11) destiné au guidage du niveau de chargement (10), dans lequel le dispositif de guidage (11) comprend un premier rail de guidage (13), lequel est associé à la zone de réception (2), un deuxième rail de guidage (14), lequel est associé au niveau de chargement (2), et un rail de guidage central (15) prévu entre le premier rail de guidage (13) et le deuxième rail de guidage (14) et apte à coulisser par rapport au premier rail de guidage (13) et au deuxième rail de guidage (14) et dans lequel le niveau de chargement (10) peut au choix être inséré dans la zone de réception (2) ou sorti de celle-ci, et avec un agencement d'introduction (18) fixé au dispositif de guidage (11) et destiné à l'insertion autonome du niveau de chargement (10) dans la zone de réception (2),
- dans lequel l'agencement d'introduction (18) est formé par un élément activateur (19) fixé au premier rail de guidage (13), le dispositif de guidage (11) et un dispositif d'introduction (12) fixé au deuxième rail de guidage (14),
- dans lequel l'élément activateur (19) fixé au premier rail de guidage (13) du dispositif de guidage (11) est conçu pour s'engrener par complémentarité de formes dans une section d'engrènement (28) du dispositif d'introduction (12),
- dans lequel le dispositif d'introduction (12) fixé au deuxième rail de guidage (14) présente un élément à effet ressort (16), lequel peut être précontraint lors de la sortie du niveau de chargement (10) hors de la zone de réception (2), et
- dans lequel l'élément activateur (19) fixé au premier rail de guidage (13) du dispositif de guidage (11) s'engrène dans une section d'engrènement (28) du dispositif d'introduction (12) lors du déplacement du niveau de chargement (10) dans une direction d'introduction (E) de celui-ci, moyennant quoi l'agencement d'introduction (18) est activable de telle sorte qu'il insère le niveau de chargement (10) de manière autonome le long du premier rail de guidage (13) dans la zone de réception (2),
**caractérisé**
- **en ce que** l'élément activateur (19) fixé au premier rail de guidage (13) du dispositif de guidage (11) peut être encliqueté ou clipsé dans le premier rail de guidage (13) du dispositif de guidage (11),
- **en ce que** l'élément activateur (19) fixé au premier rail de guidage (13) du dispositif de guidage (11) présente une géométrie triangulaire avec une section de fixation (22) et avec une section activatrice (25) en forme de broche, laquelle est conçue pour s'engrener par complémentarité de formes dans la section d'engrènement (28), et
- **en ce que** la section de fixation (22) de l'élément activateur (19) présente un crochet d'encliquetage (23), lequel est conçu pour s'engrener par complémentarité de formes dans un évidement correspondant du premier rail de guidage (13) du dispositif de guidage (11).

2. Lave-vaisselle (1) selon la revendication 1, **caractérisé en ce que** le dispositif d'introduction (12) présente un élément d'amortissement (17), lequel est conçu pour amortir un mouvement du niveau de chargement (10) lors de l'insertion autonome du niveau de chargement (10) dans la zone de réception (2).

3. Lave-vaisselle (1) selon les revendications 1 ou 2, **caractérisé en ce que** l'élément activateur (19) est une pièce moulée par injection de matière plastique.

4. Lave-vaisselle (1) selon la revendication 1, 2, ou 3, **caractérisé en ce que** la zone de réception (2) est une cuve de lavage.

5. Lave-vaisselle (1) selon l'une des revendications précédentes, **caractérisé en ce que** le niveau de chargement (10) est un logement d'articles à laver.

6. Lave-vaisselle (1) selon la revendication 5, **caractérisé par** plusieurs logements d'articles à laver, dans lequel respectivement un des plusieurs logements d'articles à laver est un panier inférieur, un panier supérieur ou un panier à couverts.
